# EUROPÄISCHE PATENTSCHRIFT

(11) **EP 0 021 441 B1**
(45) Veröffentlichungstag und Bekanntmachung des Hinweises auf die Patenterteilung: **17.04.1985**
(21) Anmeldenummer: 80103661.7
(22) Anmeldetag: 27.06.1980
(51) Int. Cl.: G21K 5/04, A61N 5/10

(54) **Elektronenbeschleuniger zur Röntgenstrahlentherapie**
Electron accelerator for X-ray therapy
Accélérateur d'électrons pour radiothérapie aux rayons X

(30) Priorität: 03.07.1979 DE 2926883
(43) Veröffentlichungstag der Anmeldung: 07.01.1981
(73) Patentinhaber: SIEMENS AKTIENGESELLSCHAFT, 80333 München (DE)
(72) Erfinder: Taumann, Leonhard, Dipl.-Phys., Lafayette Calif. 94549 (US)

## Beschreibung

Die Erfindung bezieht sich auf einen niederenergetischen Elektronenbeschleuniger zur Röntgenstrahlentherapie mit einer evakuierten Beschleunigungsröhre, mit einem dem Elektronenstrahl ausgesetzten Target aus einem Material hoher Ordnungszahl, mit einem Kollimator, mit einem zentriert zur Symmetrieachse der Ausblendöffnung des Kollimators angeordneten profilierten Ausgleichskörper und mit einer Filterplatte.

Durch die DE-A-2 727 275 und den Aufsatz von Dr. Haas in der Fachzeitschrift »Electromedica« Bd 45, Nr. 1, 3-4, 1977, S. 101 bis 106 ist ein vorzugsweise für den Einsatz in der medizinischen Strahlentherapie bestimmter Elektronenbeschleuniger bekannt. Bei diesem Elektronenbeschleuniger ist ein Target dem aus dem Strahlenaustrittsfenster der Beschleunigungsröhre austretenden Elektronenstrahl .ausgesetzt. In Strahlenrichtung hinter dem Target ist ein Elektronenabsorber, durch den die in der Röntgenstrahlung übrig gebliebenen Elektronen herausgefiltert werden, angeordnet. Der Elektronenabsorber besteht aus zwei Teilen, von denen der eine aus Graphit und der andere aus Aluminium gefertigt ist. In Strahlenrichtung hinter dem Elektronenabsorber befindet sich ein Kollimator für die Ausblendung des maximalen zur Anwendung kommenden Röntgenstrahlenfeldes. Zur Ausblendöffnung des Kollimators zentriert, in denselben hineinragend, ist ein aus Eisen (Material verhältnismäßig niedriger Ordnungszahl) gefertigter profilierter Ausgleichskörper am Kollimator befestigt. Durch ihn wird eine ansehnliche Aufhärtung der Röntgenstrahlung und eine niedrige Neutronenproduktion erreicht. Bei einem solchen Elektronenbeschleuniger wäre der unerwünschte niederenergetische Röntgenstrahlenanteil relativ hoch. Zur Reduzierung dieses niederenergetischen Röntgenstrahlenanteils ist bei dem der obengenannten DE-A-2 727 275 zugrundeliegenden Gerät vorgesehen, in den Elektronenstrahl einen diesen um 270° umlenkenden und die Elektronen vorgegebener Energie fokussierenden Umlenkmagneten einzusetzen. Auf diese Weise wird das Target nur noch von Elektronen der jeweils eingestellten (hohen) Beschleunigungsenergie getroffen. Die Strahlenqualität wird dadurch bedeutend verbessert. Ein solcher Umlenkmagnet ist in seiner Konstruktion jedoch außerordentlich aufwendig und benötigt auch einen entsprechend großen Platz zwischen dem Strahlenaustrittsfenster der Beschleunigungsröhre und dem Target. Dieses wiederum beeinflußt die Baugröße des Beschleunigers in unerwünschter Weise. Man wird daher einen Umlenkmagneten nur bei Elektronenbeschleunigern vorsehen, die eine verhältnismäßig hohe Energie erreichen. Eine gewisse Inhomogenität der Energieverteilung über den Strahlungsquerschnitt in verschiedenen Eindringtiefen kann in Kauf genommen werden, da bei den betrachteten hohen Energien nicht im subkutanen Bereich, sondern häufig weit darunter Gewebe angegriffen werden soll. Ein solcher hochenergetischer Linearbeschleuniger mit Umlenkmagnet soll im folgenden nicht betrachtet werden.

Aus der Literaturstelle »Radiology« 115, Seiten 475-477, Mai 1975, ist der eingangs genannte Elektronenbeschleuniger bekannt. Dieser arbeitet mit einer Energie der Röntgenstrahlung von 4 MeV und kommt ohne Umlenkmagnet aus. Der Beschleunigungsröhre ist auch hier ein Target nachgeordnet, das bei Aufprall von Elektronen Röntgenstrahlung erzeugt. Diese trifft nach Durchgang durch einen Primärkollimator auf einen profilierten Ausgleichskörper, der aus einem Schwermetall, nämlich aus Blei besteht. Nach Durchsatz einer lonisationskammer und eines Sekundärkollimators fällt die Röntgenstrahlung auf ein scheibenförmiges Filter, das aus einem Metall von niederer Ordnungszahl, nämlich aus Messing, gefertigt ist. Dieses Filter soll eine unangenehme Eigenschaft eines solchen niederenergetischen Elektronenbeschleunigers beseitigen; es soll nämlich die sogenannten »heißen Flecken« oder »Hörner« in der über den Querschnitt gemessenen Energieverteilung des Röntgenstrahlenbündels einebenen. Diese »heißen Flecken« oder »Hömer« können nämlich bei der Therapie im subkutanen Bereich zu erhöhten Dosen und damit auch zu Verbrennungen führen. Dieses Filter reduziert also ganz selektiv die Gebiete mit hoher Strahlungsdosis an den Rändern von großen Strahlungsfeldern. Eine solche Lösung des Problems der »heißen Flecken« oder »Hörner« kann nach den Schutzbestimmungen einer Anzahl von Ländern nicht verwendet werden, daß die vom Zusatzfilter geänderte Dosis und Dosisleistung vom Monitor nicht erfaßt wird.

Die DE-A-2 533 348 hat ein Target zum Gegenstand, das aus drei Schichten aufgebaut ist. Während die erste Schicht aus einem Material mittlerer Ordnungszahl besteht und der Erzeugung von Röntgenstrahlung dient, besteht die mittlere Schicht aus einem Material niedriger Ordnungszahl und dient als Elektronenabsorber. Dieser Schicht folgt als letzte Schicht eine solche aus einem Material hoher Ordnungszahl, die vorzugsweise der Absorption von Rötngenquanten geringerer Energie dient. Auf den Einsatz bei Linearbeschleunigern niederer Energie wird in dieser Literaturstelle nicht eingegangen.

Die DE-B-2441 986 offenbart einen Röntgenstrahlungsgenerator großer Apertur, der einen breiten, diffusen Röntgenstrahlenkegel erzeugt. Bei diesem Strahlengenerator ist das Target auf einer Platte niedriger Ordnungszahl, vorzugsweise Aluminium, aufgebracht, und es befindet sich hinter dieser Tragplatte ein Aluminiumfenster. Dieser Druckschrift ist nicht zu entnehmen, daß die Tragplatte oder das Fenster eine andere Funktion haben als die Röntgenstrahlung des Targets gut durchzulassen.

Der Erfindung liegt die Aufgabe zugrunde, einen Elektronenbeschleuniger der eingangs genannten Art, der ohne Umlenkmagnet auskommt und mit einer Elektronenenergie im Bereich von 2 bis 10 MeV arbeitet, so auszubilden, daß eine Aufhärtung der Röntgenstrahlung mit möglichst einfachen Mitteln und gleichzeitig eine möglichst gleichmäßige Energieverteilung über den Strahlungsquerschnitt erreicht wird, wobei eine praxisgerechte Lösung gefunden werden soll.

Bei einem Elektronenbeschleuniger der eingangs genannten Art wird diese Aufgabe erfindungsgemäß dadurch gelöst, daß der Ausgleichskörper aus einem Material niedriger Ordnungszahl gefertigt ist, daß dem Target in Strahlenrichtung ein an sich bekannter Elektronenabsorber nachgeschaltet ist, und daß die Filterplatte zwischen dem Elektronenabsorber und dem Ausgleichskörper eingesetzt und aus Schwermetall mit höher Absorption für niederenergetische Röntgenstrahlen und mit niedriger Absorption für höherenergetische Röntgenstrahlen gefertigt ist, wobei die Filterplatte bei einer Elektronenenergie von 2 bis 10 MeV einen Blei-Gleichwert von mindestens 1 mm aufweist.

Dabei wird die Tatsache ausgenützt, daß die Elemente höherer Ordnungszahl Röntgenquanten niedriger Energie verhältnismäßig stärker schwächen als Röntgenquanten höherer Energie. Das heißt, daß über den gesamten Strahlenquerschnitt hinweg verstärkt jene Röntgenquanten absorbiert werden, deren Energie im Absorptionsmaximum des Materials der Filterplatte liegt. Bei den für die Filterplatte in Frage kommenden Schwermetallen, wie z. B. Uran, Wolfram, Tantal, Gold und bevorzugt Blei, werden auf diese Weise insbesondere Röntgenquanten mit Energien zwischen 1 und 3 MeV verstärkt absorbiert. Diese Lösung bringt den besonderen Vorteil mit sich, daß durch den bevorzugt aus Aluminium gefertigten Ausgleichskörper selbst keinerlei Aufhärtung der Strahlung erfolgt. Dies aber wäre der Fall gewesen, wenn der Ausgleichskörper aus einem Material höherer Ordnungszahl, wie z. B. von Kupfer oder gar Blei, gefertigt wäre. Eine Aufhärtung der Röntgenstrahlung durch den Ausgleichskörper hätte dann wegen der unterschiedlichen Dicke des profilierten Ausgleichskörpers zu einer unerwünschten, im Strahlenkegel radial abnehmenden Aufhärtung geführt.

Ein weiterer Vorteil dieser Anordnung besteht darin, daß die Filterplatte wegen des in Strahlenrichtung vorgeschalteten Elektronenabsorbers nicht von Elektronen getroffen wird. Sie kann daher nicht als konkurrierendes Target in Erscheinung treten. Unter dieser Voraussetzung kann die Wahl des Filtermaterials ausschließlich auf seine Eignung zur Aufhärtung der Röntgenstrahlung abgestellt werden. Darüber hinaus wird der der Filterplatte in Strahlenrichtung nachgeschaltete Ausgleichskörper von Röntgenstrahlung getroffen, die durch die vorgeschaltete Filterplatte weitgehend homogenisiert ist.

Eine besonders einfache Konstruktion ergibt sich, wenn das Target auf der der Beschleunigungsröhre zugewandten Seite des Elektronenabsorbers angebracht ist. In diesem Fall stützt der Elektronenabsorber, der in seinen Abmessungen deutlich stärker gehalten werden muß als das im allgemeinen nur aus einer ca. 3 mm. starken Bleifolie bestehende Target, dieses ab. Diese Konstruktion resultiert also in einer verbesserten mechanischen Schutzfunktion.

Weitere Einzelheiten der Erfindung werden anhand eines in der Figur gezeichneten Ausführungsbeispiels erläutert.

Die Figur zeigt eine Schnittdarstellung durch die beiden letzten Hohlraumresonatoren einer Beschleunigungsröhre, durch das Target und durch den Kollimator.

In der Figur sind die beiden letzten, scheibenförmig aufeinander gesetzten Hohlraumresonatoren 1, 2 einer Beschleunigungsröhre 3 eines Linearbeschleunigers längs ihrer Symmetrieachse 4 aufgeschnitten dargestellt. Die Symmetrieachse der Hohlraumresonatoren fällt mit dem Elektronenstrahl 5 zusammen. Die Austrittsöffnung 6 des letzten Hohlraumresonators 2 ist durch eine Metallplatte hoher Wärmeleitfähigkeit, dem Elektronenabsorber 7, im Ausführungsbeispiel eine 20 mm starke Kupferplatte, abgeschlossen. Dieser Elektronenabsorber 7 ist auf den letzten Hohlraumresonator 2 gasdicht aufge₋ lötet. An der Stelle des Elektronenabsorbers 7, auf der der Elektronenstrahl 5 auftreffen würde, ist dieser mit einer scheibenförmigen Einsenkung versehen, in die ein nur wenige Zehntel mm dickes Target 8 aufgelötet ist. Zugleich ist der Elektronenabsorber 7 mit Kühlkanälen (nicht dargestellt) versehen, die zum Anschluß an ein der Übersichtlichkeit halber hier nicht dargestelltes Kühlsystem in Schlauchanschlüssen 9, 10 enden. Der Elektronenabsorber 7 trägt auf der dem Target 8 abgewandten Seite eine Filterplatte 11. In Strahlenrichtung hinter dem Elektronenabsorber 7 und der auf dem Elektronenabsorber .aufgeschraubten Filterplatte ist der Kollimator 12. mit einer kegelförmigen Öffnung 13 für den Durchtritt des maximale zur Anwendung kommenden Röntgenstrahlenfeldes 14 angeordnet. Am Kollimator 12 ist ein Ausgleichskörper 15 befestigt, durch den der einer Gauß'schen Verteilungskurve folgende Intensitätsverlauf der Röntgenstrahlung über den gesamten Querschnitt des maximal zur Anwendung kommenden Röntgenstrahlenfeldes 14 ausgeglichen wird.

Beim Betrieb des Elektronenbeschleunigers treffen die durch die Beschleunigungsröhre 3 beschleunigten Elektronen unmittelbar auf das die Austrittsöffnung 6 der Beschleunigungsröhre 3 abschließende Target 8 auf. Dabei wird im Target Röntgenbremsstrahlung erzeugt. Die imTarget entstehende Abwärme wird über die Lötverbindung zwischen Target 8 und Elektronenabsorber 7 hindurch an den Elektronenabsorber abgegeben und fließt dort an ein Kühlmittel ab. Die durch das Target hindurchgehenden Elektronen werden im Material des dahinter befindlichen Elektronenabsorbers 7 abgebremst und absorbiert. Aus diesem Grund kann in der in Strahlenrichtung hinter dem Elektronenabsorber 7 angeordneten Filterplatte 11 auch keine weitere Röntgenstrahlung mehr erzeugt werden. Für die Filterplatte 11 ist daher ein Material verwandt worden, das allein aufgrund seiner Absorptionseigenschaften - einem möglichst großen Absorptionsfaktor im Bereich der niederenergetischen Röntgenquanten von 1 bis 3 MeV und einem möglichst kleinen Absorptionsfaktor im Bereich der höherenergetischen Röntgenquanten oberhalb von 3 MeV - ausgewählt worden ist. Für diesen Zweck eignen sich besonders die Schwermetalle Blei, Tantal, Gold, Wolfram und Uran. Im vorliegenden Fall ist bei einer zur Anwendung kommenden Elektronenenergie von ca. 4 MeV eine 2 mm dicke Filterplatte aus Blei verwandt worden. Da die Filterplatte 11 über den gesamten maximalen zur Anwendung kommenden Strahlenquerschnitt hinweg gleich stark ist, ist der Aufhärtungseffekt für die Strahlung auch über diesen gesamten Strahlenquerschnitt hinweg gleichmäßig, Der in Strahlenrichtung nachfolgende Ausgleichskörper braucht und soll daher keinerlei Aufhärtungseffekt mehr zeigen. Er kann daher aus einem Material niedriger Ordnungszahl. gefertigt sein, bei dem die Absorption über das gesamte vorkommende Röntgenenergiespektrum etwa gleich groß ist. Hierfür ist Aluminium besonders gut geeignet.

Der Vorteil dieser Bauweise ist insbesondere darin zu sehen, daß die mit dem Weglassen des aufwendigen und sperrigen 270°-Umlenk- und Fokussierungsmagneten für den Elektronenstrahl 5 verbundenen Nachteile hinsichtlich der Strahlenqualität weitgehend aufgefangen werden können, indem der Ausgleichskörper 15 aus einem Material niedriger Ordnungszahl, z. B. Aluminium, gefertigt und dafür hinter dem Elektronenabsorber 7 eine Filterplatte 11 eingesetzt wird, die Röntgenquanten niedrigerer Energie bevorzugt absorbiert. Die Bauweise ist nicht nur entschieden preiswerter, sondern sie führt außerdem noch zu wesentlich kleineren und in der medizinischen Anwendung leichter zu positionierenden Geräten.

## Patentansprüche

1. Niederenergetischer Elektronenbeschleuniger zur Röntgenstrahlentherapie mit einer evakuierten Beschleunigungsröhre, mit einem dem Elektronenstrah! ausgesetzten Target aus einem Material hoher Ordnungszahl, mit einem Kollimator, mit einem zentriert zur Symmetrieachse der Ausblendöffnung des Kollimators angeordneten profilierten Ausgleichskörper und mit einer Filterplatte, dadurch gekennzeichnet, daß der Ausgleichskörper (15) aus einem Material niedriger Ordnungszahl gefertigt ist, daß dem Target (8) in Strahlenrichtung ein an sich bekannter Elektronenabsorber (7) nachgeschaltet ist, und daß die Filterplatte (11) zwischen dem Elektronenabsorber (7) und dem Ausgleichskörper (15) eingesetzt und aus Schwermetall mit hoher Absorption für niederenergetische Röntgenstrahlen und mit niedriger Absorption für höherenergetische Röntgenstrahlen gefertigt ist, wobei die Filterplatte (11) bei einer Elektronenenergie von 2 bis 10 MeV einen Blei-Gleichwert von mindestens 1 mm aufweist.

2. Elektronenbeschleuniger nach Anspruch 1, dadurch gekennzeichnet, daß die Filterplatte (11) aus Blei besteht.

3. Elektronenbeschleuniger nach Anspruch 1 oder 2, dadurch gekennzeichnet, daß der Ausgleichskörper (15) aus Aluminium besteht.

## Claims

1. A low-energy electron accelerator for X-ray therapy comprising an evacuated acceleration tube, a target which is exposed to the electron beam and consists of a material of high atomic number, a collimator, a profiled compensating body which is arranged centrally with respect to the axis of symmetry of the limiting aperture of the collimator, and a filter plate, characterised in that the compensating body (15) is made of a material of low atomic number; that an electron absorber (7), known per se is connected after the target (8) in the direction of radiation; and that the filter plate (11) is inserted between the electron absorber (7) and the compensating body (15) and is made of a heavy metal with a high absorption for low-energy X-rays and with low absorption for high-energy X-rays, the filter plate (11) having a lead equivalent of at least 1 mm for an electron energy of 2 to 10 MeV.

2. An electron accelerator as claimed in claim 1, characterised in that the filter plate (11) is made of lead.

3. An electron accelerator as claimed in claim 1 or claim 2, characterised in that the compensating body (15) is made of aluminium.

## Revendications

1. Accélérateur d'électrons de faible énergie utilisé pour la radiothérapie aux rayons X, comportant un tube d'accélération dans lequel le vide est établi, une cible soumise à l'action du faisceau électronique et constituée en un matériau possédant un numéro atomique élevé, un collimateur, un corps de compensation profilé, disposé de façon centrée sur l'axe de symétrie de l'ouverture de collimation du collimateur, et une plaque formant filtre, caractérisé par le fait que le corps de compensation (15) est réalisé en un matériau possédant un numéro atomique faible, qu'un absorber délectrons (7) connu en soi est monté en aval de la cible (8) suivant la direction du rayonnement et que la plaque formant filtre (11) est insérée entre l'absorbeur d'électrons (7) et le corps de compensation (15) et est réalisée en un métal lourd présentant une absorption élevée pour les rayons X de faible énergie et présentant une faible absorption pour les rayons X d'énergie plus élevée, la plaque formant filtre (11) possédant une valeur équivalente en plomb d'au moins 1 mm, pour une énergie des électrons comprise entre 2 et 10 MeV.

2. Accélérateur d'électrons suivant la revendication 1, caractérisé par le fait que la plaque formant filtre (11) est constituée par du plomb.

3. Accélérateur d'électrons suivant la revendication 1 ou 2, caractérisé par le fait que le corps de compensation (15) est réalisé en aluminium.
